# EUROPÄISCHE PATENTANMELDUNG

(11) **EP 3 940 297 A1**
(43) Veröffentlichungstag der Anmeldung: **19.01.2022**
(21) Anmeldenummer: 21179481.3
(22) Anmeldetag: 15.06.2021
(51) Int. Cl.: F24C 7/08, F24C 15/10

(54) **KOCHFELD MIT EINER EINSTELLBAREN LICHTFARBE SOWIE MOBILES GERÄT ZUM ERFASSEN EINER VON EINEM NUTZER EINGEGEBENEN GEWÜNSCHTEN LICHTFARBE EINES KOCHFELDS SOWIE VERFAHREN ZUM BETREIBEN DES KOCHFELDS UND DES MOBILEN GERÄTS**

(30) Priorität: 13.07.2020 DE 102020118426
(71) Anmelder: Miele & Cie. KG, 33332 Gütersloh (DE)
(72) Erfinder: Bergmeier, Kai, 32278 Kirchlengern (DE)

(57) **Zusammenfassung**

Die Erfindung betrifft ein Kochfeld 100 mit einer Anzeigeeinrichtung 105 zum Anzeigen eines Betriebsparameters und/oder einer Betriebsinformation des Kochfelds 100 in einer einstellbaren Lichtfarbe. Dabei umfasst das Kochfeld 100 eine Einleseschnittstelle 130 zum Einlesen eines Farbsignals 132, 157, das eine von einem Nutzer des Kochfelds 100 gewählte Lichtfarbe repräsentiert, die zur Ausgabe des Betriebsparameters und/oder der Betriebsinformation des Kochfelds 100 vorgesehen ist. Zudem umfasst das Kochfeld 100 eine Steuereinrichtung 135 zum Ansteuern der Anzeigeeinrichtung 105 unter Verwendung des Farbsignals 132, 157 zur Ausgabe des Betriebsparameters und/oder der Betriebsinformation des Kochfelds 100 in der gewählten Lichtfarbe um den Betriebsparameter und/oder die Betriebsinformation des Kochfelds 100 in einer einstellbaren Lichtfarbe anzuzeigen.

## Beschreibung

Die Erfindung betrifft ein Kochfeld mit einer Anzeigeeinrichtung zum Anzeigen eines Betriebsparameters und/oder einer Betriebsinformation des Kochfelds in einer einstellbaren Lichtfarbe sowie ein mobiles Gerät zum Erfassen einer von einem Nutzer eingegebenen gewünschten Lichtfarbe eines Kochfelds sowie Verfahren zum Betreiben des Kochfelds und des mobilen Geräts.

Bei Kochfeldern werden die Anzeigen zum Beispiel für Bedienung, Kochstufenanzeige, Kurzzeitwecker und weiteres in einer vom Hersteller voreingestellten Farbe dargestellt beziehungsweise vorgegeben. Sie kann durch einen Nutzer selbst nicht geändert werden und ein Nutzer kann auch keine persönlichen Einstellungen vornehmen.

Der Erfindung stellt sich die Aufgabe ein verbessertes Kochfeld mit einer verbesserten Anzeigeeinrichtung zum Anzeigen eines Betriebsparameters und/oder einer Betriebsinformation des Kochfelds in einer einstellbaren Lichtfarbe zu schaffen.

Erfindungsgemäß wird diese Aufgabe durch ein Kochfeld mit einer Anzeigeeinrichtung zum Anzeigen eines Betriebsparameters und/oder einer Betriebsinformation des Kochfelds in einer einstellbaren Lichtfarbe mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen unter anderem in einem Ausgleich von äußeren Einflüssen, wie zum Beispiel direktem Sonnenlicht auf dem Kochfeld oder auch gegenteilig, zu dunklen Bereichen in der Küche, durch passende Farbwahl. Zudem können Nutzer mit einer (Farb-) Sehbehinderung sich die Anzeigen auf dem Kochfeld ihren Bedürfnissen anpassen, sowohl in Farbwahl, als auch in Helligkeit.

Es wird ein Kochfeld mit einer Anzeigeeinrichtung zum Anzeigen eines Betriebsparameters und/oder einer Betriebsinformation des Kochfelds in einer einstellbaren Lichtfarbe vorgestellt, wobei das Kochfeld folgende Merkmale umfasst:
eine Einleseschnittstelle zum Einlesen eines Farbsignals, das eine von einem Nutzer des Kochfelds gewählte Lichtfarbe repräsentiert, die zur Ausgabe des Betriebsparameters und/oder der Betriebsinformation des Kochfelds vorgesehen ist, und eine Steuereinrichtung zum Ansteuern der Anzeigeeinrichtung unter Verwendung des Farbsignals zur Ausgabe des Betriebsparameters und/oder der Betriebsinformation des Kochfelds in der gewählten Lichtfarbe um den Betriebsparameter und/oder die Betriebsinformation des Kochfelds in einer einstellbaren Lichtfarbe anzuzeigen.

Unter einer Betriebsparameter des Kochfeldes kann beispielsweise ein Parameter verstanden werden, der eine Leistungsabgabe durch zumindest eine Kochzone des Kochfelds repräsentiert. Unter einer Betriebsinformation des Kochfelds kann beispielsweise eine Hilfsinformation für den Betrieb des Kochfelds verstanden werden, beispielsweise eine Information aus einer Timer-Funktion zur Erleichterung der Überwachung der Benutzung des Kochfelds, beispielsweise durch eine Überwachung der Kochzeit eines Garguts auf dem Kochfeld. Die Steuereinrichtung kann dann die Anzeigeeinrichtung derart ansteuern, dass die betreffenden Informationen in der vom Nutzer gewünschten, eingestellten Lichtfarbe ausgegeben werden.

Vorteilhafterweise ist ein Nutzer mit der Möglichkeit der Farbwahl nicht auf eine Farbe beschränkt. Die Farbe kann den persönlichen Bedürfnissen angepasst werden und Einschränkungen wie zum Beispiel schlechte Darstellung oder Erkennbarkeit der Anzeigen können verändert und gegebenenfalls verbessert werden.

Gemäß einer Ausführungsform kann das Kochfeld eine Eingabevorrichtung zum Eingeben der gewünschten Lichtfarbe umfassen, wobei die Eingabevorrichtung ausgebildet sein kann die gewählte Lichtfarbe als Farbsignal für die Einleseschnittstelle bereitzustellen. Beispielsweise kann es sich bei der Eingabevorrichtung, die auch als Bedienvorrichtung bezeichnet werden kann, um ein in eine Kochfeldplatte des Kochfelds integriertes Display mit Touch-Funktion handeln, das optisch an andere Bedienelemente des Kochfelds angepasst werden kann. Eine solche Eingabevorrichtungen hat den Vorteil, dass ein Nutzer die gewünschte Lichtfarbe schnell und einfach auswählen, einstellen und ändern kann.

Gemäß einer weiteren Ausführungsform kann die Eingabevorrichtung eine numerische Auswahlanzeige umfassen. Hierbei kann sich beispielsweise eine Abfolge von Nummern, zum Beispiel von 1 bis 9, handeln, wobei jeder Nummer jeweils eine Farbe hinterlegt oder zugeordnet sein kann. Diese Form der Auswahlanzeige hat den Vorteil, dass sie für jeden Nutzer leicht verständlich und damit auch leicht zu bedienen ist.

Gemäß einer weiteren Ausführungsform kann die Eingabevorrichtung eine Farbkartenanzeige umfassen. Beispielsweise kann es sich bei der Farbkartenanzeige um einen Einstellbereich für verschiedene Farbtöne handeln, über die direkt der gewünschte Farbbereich angewählt werden kann, vergleichbar mit einer Farbwahl bei einer Farbeinstellung, beispielsweise der Schriftfarbe, bei Büroprogrammen am Computer. Eine solche Ausführungsform hat den Vorteil, dass Farben oder auch Farbnuancen detaillierter dargestellt und ausgewählt werden können.

Gemäß einer weiteren Ausführungsform kann das Kochfeld ein Anzeigeelement zum Anzeigen einer gewählten Lichtfarbe aufweisen, insbesondere wobei das Anzeigeelement ausgebildet sein kann die gewählte Lichtfarbe vor dem Bereitstellen des Farbsignals anzuzeigen. Auf diese Weise kann ein Nutzer beispielsweise eine Lichtfarbe im Anzeigeelement anzeigen lassen um dann zu entscheiden, ob sie endgültig ausgewählt werden soll, beispielsweise durch Drücken einer Eingabebefehlstaste. Das hat den Vorteil, dass den Effekt einer gewählten Lichtfarbe direkt an einer Lichtquelle des Kochfelds getestet werden kann, ohne bereits eine endgültige Einstellung vorzunehmen.

Gemäß einer weiteren Ausführungsform kann die Einleseschnittstelle ausgebildet sein ein Helligkeitssignal einzulesen, das eine von einem Nutzer des Kochfelds gewählte Helligkeitsstufe repräsentieren kann, die zur Ausgabe des Betriebsparameters und/oder der Betriebsinformation des Kochfelds vorgesehen sein kann, und die Steuereinrichtung kann ausgebildet sein die Anzeigeeinrichtung unter Verwendung des Helligkeitssignals anzusteuern um den Betriebsparameter und/oder die Betriebsinformation des Kochfelds in der gewählten Helligkeitsstufe anzuzeigen. Auf diese Weise kann außer der Lichtfarbe auch die Helligkeit der verwendeten Lichtquellen vom Nutzer individuell bestimmt werden. Vorteilhafterweise können die Anzeigen von Betriebsparametern und/oder Betriebsinformationen des Kochfelds somit auf am Standort des Kochfelds herrschende Lichtverhältnisse abgestimmt werden.

Gemäß einer weiteren Ausführungsform kann die Einleseschnittstelle eine Drahtlosschnittstelle aufweisen, insbesondere um das Farbsignal über eine drahtlose Verbindung von einem mobilen Gerät einzulesen. Die Drahtlosschnittstelle kann beispielsweise dafür genutzt werden eine Verbindung mit einem mobilen Gerät, zum Beispiel einem Smartphone oder einem Tablett, herzustellen. Eine solche drahtlose Verbindung kann beispielsweise mittels Bluetooth oder WLAN realisiert werden. Dabei kann ein von einer entsprechenden Einrichtung in dem mobilen Gerät bereitgestelltes Signal, zum Beispiel ein Farbsignal oder ein Helligkeitssignal, von der Drahtlosschnittstelle des Kochfelds eingelesen werden. Vorteilhafterweise kann somit die Wahl von Farbe und/oder Helligkeit der im Kochfeld verwendeten Lichtquellen über ein mobiles Gerät gesteuert werden.

Gemäß einer weiteren Ausführungsform kann die Einleseschnittstelle eine Kabelschnittstelle aufweisen, insbesondere um das Farbsignal über eine Kabelverbindung von einem mobilen Gerät einzulesen. Somit kann beispielsweise ein mobiles Gerät, wie zum Beispiel ein Smartphone oder ein Tablett, über ein Kabel mit dem Kochfeld verbunden und Einstellungen zu Farbe und Helligkeit der verwendeten Lichtquellen über das mobile Gerät bestimmt werden. Vorteilhafterweise kann über ein Kabel eine sichere und kaum fehleranfällige Verbindung zwischen dem Kochfeld und einem mobilen Gerät hergestellt werden.

Zudem wird ein mobiles Gerät mit einer Erfassungsschnittstelle zum Erfassen einer von einem Nutzer eingegebenen gewünschten Lichtfarbe vorgestellt, wobei die Lichtfarbe zur Ausgabe des Betriebsparameters und/oder der Betriebsinformation eines Kochfelds vorgesehen ist und wobei die Erfassungsschnittstelle ausgebildet ist die gewählte Lichtfarbe als Farbsignal für eine Einleseschnittstelle des Kochfelds bereitzustellen. Beispielsweise kann das mobile Gerät, das zum Beispiel ein Smartphone oder ein Tablett sein kann, eine App oder ein Programm aufweisen, über die ein Nutzer die Lichtfarbe einstellen und/oder ändern kann. Vorteilhafterweise kann dadurch Platz am Kochfeld gespart werden und in der App oder dem Programm können gegebenenfalls zusätzliche Funktionen umgesetzt werden, wie beispielsweise das Abspeichern von bevorzugten Farbeinstellungen. Ein weiterer Vorteil besteht darin, dass bei Küchengeräten, die miteinander vernetzt sind, die persönlich eingestellte Änderung der Lichtfarbe gleichzeitig auf alle Geräte übertragen werden kann, die über eine solche Funktion verfügen.

Gemäß einer Ausführungsform kann die Erfassungsschnittstelle ausgebildet sein um eine von einem Nutzer eingegebene gewünschte Helligkeitsstufe zu erfassen, die zur Ausgabe des Betriebsparameters und/oder der Betriebsinformation des Kochfelds vorgesehen sein kann, wobei die Erfassungsschnittstelle ausgebildet sein kann die gewählte Helligkeitsstufe als Helligkeitssignal für eine Einleseschnittstelle des Kochfelds bereitzustellen. Beispielsweise kann die gleiche App, über die die Einstellung der Lichtfarbe vollzogen werden kann, zusätzlichen Funktionen zur Einstellung der Helligkeitsstufe aufweisen. Vorteilhafterweise kann auch in diesem Fall Platz am Kochfeld eingespart werden und ein Nutzer kann bevorzugte Helligkeitsstufen, beispielsweise unterschiedliche Helligkeitsstufen bei Tag und bei Nacht, als Favorit in einer solchen App abspeichern.

Zudem wird ein Verfahren zum Betreiben einer Variante eines hier vorgestellten Kochfelds mit einer Anzeigeeinrichtung zum Anzeigen eines Betriebsparameters und/oder einer Betriebsinformation des Kochfelds in einer einstellbaren Lichtfarbe und/oder Helligkeitsstufe vorgestellt. Dabei umfasst das Verfahren einen Schritt des Einlesens eines Farbsignals und/oder Helligkeitssignals, das eine von einem Nutzer des Kochfelds gewählte Lichtfarbe und/oder Helligkeitsstufe repräsentiert, die zur Ausgabe des Betriebsparameters und/oder der Betriebsinformation des Kochfelds vorgesehen ist. Zudem umfasst das Verfahren einen Schritt des Ansteuerns der Anzeigeeinrichtung unter Verwendung des Farbsignals und/oder Helligkeitssignals zur Ausgabe des Betriebsparameters und/oder der Betriebsinformation des Kochfelds in der gewählten Lichtfarbe und/oder Helligkeitsstufe um den Betriebsparameter und/oder die Betriebsinformation des Kochfelds in einer einstellbaren Lichtfarbe und/oder Helligkeitsstufe anzuzeigen.

Zudem wird ein Verfahren zum Betreiben einer Variante eines hier vorgestellten mobilen Geräts vorgestellt, wobei das Verfahren die folgenden Schritte des Erfassens einer von einem Nutzer eingegebenen gewünschten Lichtfarbe und/oder Helligkeitsstufe, die zur Ausgabe des Betriebsparameters und/oder der Betriebsinformation eines Kochfelds vorgesehen ist und des Bereitstellens der gewählten Lichtfarbe und/oder Helligkeitsstufe als Farbsignal und/oder Helligkeitssignal für eine Einleseschnittstelle des Kochfelds umfasst.

Auch wenn der beschriebene Ansatz anhand eines Haushaltgeräts beschrieben wird, können die hier beschrieben Vorrichtungen und Verfahren entsprechend im Zusammenhang mit einem gewerblichen oder professionellen Gerät eingesetzt werden.

Der hier vorgestellte Ansatz schafft ferner eine Vorrichtung, die ausgebildet ist, um die Schritte einer Variante eines hier vorgestellten Verfahrens in entsprechenden Einrichtungen durchzuführen, anzusteuern bzw. umzusetzen. Auch durch diese Ausführungsvariante der Erfindung in Form einer Vorrichtung kann die der Erfindung zugrunde liegende Aufgabe schnell und effizient gelöst werden.

Die Vorrichtung kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle der Vorrichtung einlesbares Sensorsignal darstellen. Ein Ausgangssignal kann ein Steuersignal oder ein Datensignal darstellen, das an einer Ausgangsschnittstelle der Vorrichtung bereitgestellt werden kann. Die Vorrichtung kann ausgebildet sein, um die Ausgangssignale unter Verwendung einer in Hardware oder Software umgesetzten Verarbeitungsvorschrift zu bestimmen. Beispielsweise kann die Vorrichtung dazu eine Logikschaltung, einen integrierten Schaltkreis oder ein Softwaremodul umfassen und beispielsweise als ein diskretes Bauelement realisiert sein oder von einem diskreten Bauelement umfasst sein.

Von Vorteil ist auch ein Computer-Programmprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann. Wird das Programmprodukt oder Programm auf einem Computer oder einer Vorrichtung ausgeführt, so kann das Programmprodukt oder Programm zur Durchführung, Umsetzung und/oder Ansteuerung der Schritte des Verfahrens nach einer der vorstehend beschriebenen Ausführungsformen verwendet werden.

Ein Ausführungsbeispiel der Erfindung ist in den Zeichnungen rein schematisch dargestellt und wird nachfolgend näher beschrieben. Es zeigt
- Figur 1: eine Darstellung einer Draufsicht eines Ausführungsbeispiels eines Kochfelds mit einer Anzeigeeinrichtung und ein mobiles Gerät;
- Figur 2: eine Darstellung einer Draufsicht eines Ausführungsbeispiels eines mit einem mobilen Gerät verbundenen Kochfelds;
- Figur 3: ein Ablaufdiagramm eines Ausführungsbeispiels eines Verfahrens 300 zum Betreiben einer Variante eines hier vorgestellten Kochfelds; und
- Figur 4: ein Ablaufdiagramm eines Ausführungsbeispiels eines Verfahrens 300 zum Betreiben einer Variante eines hier vorgestellten mobilen Geräts.

Figur 1 zeigt eine Darstellung einer Draufsicht eines Ausführungsbeispiels eines Kochfelds 100 mit einer Anzeigeeinrichtung 105 und ein mobiles Gerät 110. Bei dem Kochfeld 100 kann es sich beispielsweise um ein Induktionskochfeld handeln. In der Kochfeldplatte 115, die beispielsweise als Glaskeramikplatte ausgeführt sein kann, sind die Kochzone 120 mit nicht abgebildeten Heizelementen und die Anzeigeeinrichtung 105 angeordnet. Die Anzeigeeinrichtung 105 umfasst in diesem Ausführungsbeispiel eine Eingabevorrichtung 125 mit numerischer Auswahlanzeige 127, durch die ein Nutzer mittels Auswahl einer Nummer eine der Nummer hinterlegte Lichtfarbe auswählen kann. Über die Einleseschnittstelle 130 kann die von einem Nutzer gewählte Lichtfarbe in Form eines Farbsignals 132 eingelesen werden, woraufhin die Steuereinrichtung 135 die Anzeigeeinrichtung 105 unter Verwendung des Farbsignals 132 ansteuern kann um einen oder mehrere Betriebsparameter des Kochfelds 100, wie zum Beispiel eine Bedienung der Kochzone 120, eine Kochstufenanzeige oder eine Zeitanzeige, in der gewählten Lichtfarbe auszugeben. In diesem Ausführungsbeispiel ist die Steuereinrichtung am Gehäuse 137 des Kochfelds 100 angeordnet Alternativ oder zusätzlich kann über die Eingabevorrichtung auch die Helligkeitsstufe ausgewählt werden, in der der entsprechende Betriebsparameter ausgegeben werden soll. Zudem weist das Kochfeld 100 in diesem Ausführungsbeispiel ein Anzeigeelement 140 auf, dass dazu ausgebildet sein kann eine von einem Nutzer gewählte Lichtfarbe anzuzeigen, bevor die Wahl der Lichtfarbe als Farbsignal 132 bereitgestellt wird.

Als Alternative zu der Eingabevorrichtung 125 in der Kochfeldplatte 115 kann das Kochfeld mit dem mobilen Gerät 110 verbunden sein. Eine solche Verbindung kann beispielsweise mit einem Kabel über die Kabelschnittstelle 145 erfolgen oder als drahtlose Verbindung, beispielsweise mittels WLAN oder Bluetooth, über die Drahtlosschnittstelle 150. Das mobile Gerät 110, zum Beispiel ein Smartphone oder Tablett mit einer entsprechenden App oder ein Programm, weist in diesem Ausführungsbeispiel einen Bedienbildschirm 152 auf, über den ähnlich wie mit der in der Kochfeldplatte 115 angeordneten Eingabevorrichtung 125 ein Lichtfarbe und/oder Helligkeitsstufe eines oder mehrerer Betriebsparameter des Kochfelds 100 ausgewählt werden kann. In diesem Ausführungsbeispiel umfasst das mobile Gerät 110 eine Erfassungsschnittstelle 155 um die Auswahl eines Nutzers bezüglich Lichtfarbe und Helligkeitsstufe zu erfassen und in Form eines Farbsignals 157 und/oder Helligkeitssignals 158 für die ein Leseschnittstelle 130 des Kochfelds 100 bereitzustellen. Die Auswahl der Lichtfarbe und/oder der Helligkeitsstufe kann in diesem Ausführungsbeispiel mittels einer numerischen Auswahlanzeige 160 oder mittels einer Fahrkartenanzeige 165 erfolgen.

Anders ausgedrückt ist das Kochfeld 100 in diesem Ausführungsbeispiel mit Anzeigen und Steuerungen so ausgestattet, dass ein Nutzer selbst die gewünschte Farbe für einen Betriebsparameter und/oder eine Betriebsinformation einstellen kann. Dies kann direkt an der Kochfeldsteuerung durch entsprechende Software hinterlegt sein oder auch ausgelagert über eine App, zum Beispiel auf einem Smartphone oder Tablett, welche wiederum wahlweise über feste Verbindung mit Kabel oder auch kabellos mit dem Kochfeld 100 verbunden sein können. Der Nutzer kann eine Funktion anwählen und kann die gewünschte Farbe samt Helligkeit über eine voreingestellte Auswahl anwählen. Alternativ kann über eine Farbkarte direkt der gewünschte Farbbereich angewählt werden, ähnlich der Farbwahl bei der Farbeinstellung wie zum Beispiel die Schriftfarbe bei einem Schreibprogramm am Computer. Eine weitere Möglichkeit ist eine numerische Eingabe über den gewünschten Farbraum. Bei Verwendung eines mobilen Geräts 110 kann die Einstellung der Farbe der Anzeige- und/oder Bedienelemente des Kochfelds 100 am Mobilgerät vorgenommen werden und kann dort oder auch gleichzeitig parallel am Kochfeld 100 beobachtet werden. Beispielsweise kann eine Einstellung durch Beenden des Programms übernommen oder verworfen werden. Alternativ umfasst in diesem Ausführungsbeispiel der Bedienbildschirm 152 eine Taste 170, mit der eine Einstellung beispielsweise durch Bestätigen einer Taste 170 übernommen oder verworfen werden kann. Zudem kann eine Einstellung als Favorit hinterlegt und mittels einer Favoritenschnellwahltaste 175 abgerufen werden.

Figur 2 zeigt eine Darstellung einer Draufsicht eines Ausführungsbeispiels eines mit einem mobilen Gerät 110 verbundenen Kochfelds 100. entsprechend dem in Figur 1 beschriebenen Ausführungsbeispiel weisen sowohl das Kochfeld 100 als auch das mobile Gerät 110 eine Eingabevorrichtung 125 auf, mittels der ein Nutzer eine Lichtfarbe und/oder Helligkeitsstufe eines Betriebsparameters und/oder einer Betriebsinformation des Kochfelds 100 wählen kann. In diesem Ausführungsbeispiel sind das Kochfeld 100 und das mobile Gerät 110 einerseits über eine drahtlose Verbindung 200 und andererseits über ein Kabel 205 miteinander verbunden.

Figur 3 zeigt ein Ablaufdiagramm eines Ausführungsbeispiels eines Verfahrens 300 zum Betreiben einer Variante eines hier vorgestellten Kochfelds, wobei das Verfahren 300 einen Schritt 305 des Einlesens des Farbsignals und einen Schritt 310 des Ansteuerns des Anzeigevorrichtung unter Verwendung des Farbsignals umfasst.

Figur 4 zeigt ein Ablaufdiagramm eines Ausführungsbeispiels eines Verfahrens 400 zum Betreiben einer Variante eines hier vorgestellten mobilen Geräts, wobei das Verfahren 400 einen Schritt 405 des Erfassens gewünschten Lichtfarbe und/oder Helligkeitsstufe und einen Schritt 410 des Bereitstellens der gewählten Lichtfarbe und/oder Helligkeitsstufe unter Verwendung des Farbsignals umfasst.

## Patentansprüche

1. Kochfeld (100) mit einer Anzeigeeinrichtung (105) zum Anzeigen eines Betriebsparameters und/oder einer Betriebsinformation des Kochfelds (100) in einer einstellbaren Lichtfarbe, wobei das Kochfeld (100) folgende Merkmale umfasst:
eine Einleseschnittstelle (130) zum Einlesen eines Farbsignals (132, 157), das eine von einem Nutzer des Kochfelds (100) gewählte Lichtfarbe repräsentiert, die zur Ausgabe des Betriebsparameters und/oder der Betriebsinformation des Kochfelds (100) vorgesehen ist; und
eine Steuereinrichtung (135) zum Ansteuern der Anzeigeeinrichtung (105) unter Verwendung des Farbsignals (132, 157) zur Ausgabe des Betriebsparameters und/oder der Betriebsinformation des Kochfelds (100) in der gewählten Lichtfarbe, um den Betriebsparameter und/oder die Betriebsinformation des Kochfelds (100) in der einstellbaren Lichtfarbe anzuzeigen.

2. Kochfeld (100) gemäß Anspruch 1, mit einer Eingabevorrichtung (125) zum Eingeben der gewünschten Lichtfarbe, wobei die Eingabevorrichtung (125) ausgebildet ist die gewählte Lichtfarbe als Farbsignal (132) für die Einleseschnittstelle (130) bereitzustellen.

3. Kochfeld (100) gemäß Anspruch 2, wobei die Eingabevorrichtung (125) eine numerische Auswahlanzeige (127) umfasst.

4. Kochfeld (100) gemäß Anspruch 2 oder 3, wobei die Eingabevorrichtung (125) eine Farbkartenanzeige (165) umfasst.

5. Kochfeld (100) gemäß einem der vorangegangenen Ansprüche, mit einem Anzeigeelement (140) zum Anzeigen einer gewählten Lichtfarbe, insbesondere wobei das Anzeigeelement (140) ausgebildet ist, die gewählte Lichtfarbe vor dem Bereitstellen des Farbsignals (132,157) anzuzeigen.

6. Kochfeld (100) gemäß einem der vorangegangenen Ansprüche, wobei die Einleseschnittstelle (130) ausgebildet ist ein Helligkeitssignal (158) einzulesen, das eine von einem Nutzer des Kochfelds (100) gewählte Helligkeitsstufe repräsentiert, die zur Ausgabe des Betriebsparameters und/oder der Betriebsinformation des Kochfelds (100) vorgesehen ist und wobei die Steuereinrichtung (135) ausgebildet ist die Anzeigeeinrichtung (105) unter Verwendung des Helligkeitssignals (158) anzusteuern, um den Betriebsparameter und/oder die Betriebsinformation des Kochfelds (100) in der gewählten Helligkeitsstufe anzuzeigen.

7. Kochfeld (100) gemäß einem der vorangegangenen Ansprüche, wobei die Einleseschnittstelle (130) eine Drahtlosschnittstelle (150) aufweist, insbesondere um das Farbsignal (157) über eine drahtlose Verbindung von einem mobilen Gerät (110) einzulesen.

8. Kochfeld (100) gemäß einem der vorangegangenen Ansprüche, wobei die Einleseschnittstelle (130) eine Kabelschnittstelle (145) aufweist, insbesondere um das Farbsignal (157) über eine Kabelverbindung von einem mobilen Gerät (110) einzulesen.

9. Mobiles Gerät (110), mit einer Erfassungsschnittstelle (155) zum Erfassen einer von einem Nutzer eingegebenen gewünschten Lichtfarbe, die zur Ausgabe des Betriebsparameters und/oder der Betriebsinformation eines Kochfelds (100) vorgesehen ist und wobei die Erfassungsschnittstelle (155) ausgebildet ist die gewählte Lichtfarbe als Farbsignal (157) für eine Einleseschnittstelle (130) des Kochfelds (100) bereitzustellen.

10. Mobiles Gerät (110) gemäß Anspruch 9, wobei die Erfassungsschnittstelle (155) ausgebildet ist, um eine von einem Nutzer eingegebenen gewünschten Helligkeitsstufe zu erfassen, die zur Ausgabe des Betriebsparameters und/oder der Betriebsinformation des Kochfelds (100) vorgesehen ist und wobei die Erfassungsschnittstelle (155) ausgebildet ist, die gewählte Helligkeitsstufe als Helligkeitssignal (158) für eine Einleseschnittstelle (130) des Kochfelds (100) bereitzustellen.

11. Verfahren (300) zum Betreiben eines Kochfelds (100) mit einer Anzeigeeinrichtung (105) zum Anzeigen eines Betriebsparameters und/oder einer Betriebsinformation des Kochfelds (100) in einer einstellbaren Lichtfarbe, wobei das Verfahren die folgenden Schritte umfasst:
Einlesen (305) eines Farbsignals (132, 157) und/oder Helligkeitssignals (158), das eine von einem Nutzer des Kochfelds (100) gewählte Lichtfarbe und/oder Helligkeitsstufe repräsentiert, die zur Ausgabe des Betriebsparameters und/oder der Betriebsinformation des Kochfelds (100) vorgesehen ist; und
Ansteuern (310) der Anzeigeeinrichtung (105) unter Verwendung des Farbsignals (132, 157) und/oder Helligkeitssignals (158) zur Ausgabe des Betriebsparameters und/oder der Betriebsinformation des Kochfelds (100) in der gewählten Lichtfarbe und/oder Helligkeitsstufe um den Betriebsparameter und/oder die Betriebsinformation des Kochfelds (100) in einer einstellbaren Lichtfarbe und/oder Helligkeitsstufe anzuzeigen.

12. Verfahren (400) zum Betreiben eines mobilen Geräts (110), wobei das Verfahren die folgenden Schritte umfasst:
Erfassen (405) einer von einem Nutzer eingegebenen gewünschten Lichtfarbe und/oder Helligkeitsstufe, die zur Ausgabe des Betriebsparameters und/oder der Betriebsinformation eines Kochfelds (100) vorgesehen ist; und
Bereitstellen (410) der gewählten Lichtfarbe und/oder Helligkeitsstufe als Farbsignal (132,157) und/oder Helligkeitssignal (158) für eine Einleseschnittstelle (130) des Kochfelds (100).

13. Vorrichtung, die ausgebildet ist, um die Schritte eines der Verfahren (300, 400) gemäß einem der vorangegangenen Ansprüche in entsprechenden Einheiten auszuführen.

14. Computer-Programmprodukt mit Programmcode zur Durchführung eines der Verfahren (300, 400) nach einem der vorangegangenen Ansprüche, wenn das Computer-Programmprodukt auf einer Vorrichtung ausgeführt wird.
